# EUROPÄISCHE PATENTSCHRIFT

(11) **EP 0 195 771 B1**
(45) Veröffentlichungstag und Bekanntmachung des Hinweises auf die Patenterteilung: **13.06.1990**
(21) Anmeldenummer: 86890064.8
(22) Anmeldetag: 17.03.1986
(51) Int. Cl.: E04G 21/20

(54) **Vorrichtung zum Auftragen von Bindemitteln, wie Mörtel, auf reihenförmig verlegte Bauelemente**
Device for applying cements, e.g. mortar, to aligned building elements
Dispositif pour l'application de liants, p.ex. mortier, sur des éléments de construction alignés

(30) Priorität: 15.03.1985 AT 782/85
(43) Veröffentlichungstag der Anmeldung: 24.09.1986
(73) Patentinhaber: Freiberger, Karl, A-1150 Wien (AT)
(72) Erfinder: Freiberger, Karl, A-1150 Wien (AT)
(74) Vertreter: Puchberger, Georg, Dipl.-Ing.

(56) Entgegenhaltungen:
- FR-A- 1 116 282
- FR-A- 2 559 189
- US-A- 1 780 902
- US-A- 3 545 159

## Beschreibung

Die Erfindung betrifft eine Vorrichtung zum Auftragen von Bindemitteln, wie Mörtel, auf reihenförmig verlegte Bauelemente, wobei die Vorrichtung ein oder mehrere Gleitflächen, einen Auftragbereich für das Bindemittel und eine quer zur Verschieberichtung der Vorrichtung angeordnete Abziehkante für das Bindemittel aufweist, und der Auftragbereich für das Bindemittel am hinteren Ende der Vorrichtung von einem Lenkblech abgegrenzt ist.

Üblicherweise wird beim Bau von Mauerwerk aus einzelnen Bauelementen das Bindemittel mit einer Kelle händisch auf die horizontalen Flächen aufgetragen, auf die weitere Bauelemente verlegt werden. Das Bindemittel dient einerseits dazu, die Bauelemente miteinander zu verbinden und andererseits dazu, Unebenheiten auszugleichen und durch entsprechende Wahl der Fugenstärke die Höhe des gesamten Bauwerks den Notwendigkeiten anzupassen.

Es hat sich gezeigt, daß ein ebenes Auftragen des Bindemittels in der vorgeschriebenen Stärke schwierig zu bewerkstelligen ist. Dies trifft insbesondere für handwerklich nicht so geschulte und erfahrene Baukräfte zu.

Die US-A 3 545 159 zeigt eine Vorrichtung der eingangs genannten Type. In nachteiliger Weise werden dabei jedoch die Abziehkanten für das Bindemittel von gerade nach unten führenden Endplatten gebildet, wodurch es zu einem nicht gleichmäßigen Auftragen des Bindemittels kommt. Mit der vorliegenden Erfindung wird dieser Nachteil beseitigt, so daß ein gleichmäßiges Auftragen der Mörtelspur auf die reihenförmig verlegten Bauelemente möglich ist.

Die erfindungsgemäße Vorrichtung ist dadurch gekennzeichnet, daß das Lenkblech spitzwinkelig zu der Gleitfläche oder zu der Gleitflächenebene angeordnet ist und daß das Lenkblech im vorderen Bereich abgeknickt ist, mit der Knickkante zum vorderen Ende weist und nach oben rückwärts weisend angeordnet ist. Nach weiteren Merkmalen der Erfindung ist die Abziehkante durch das hintere Ende des Lenkblechs gebildet, wobei in bevorzugter Weise das Lenkblech in seiner Neigung zur Gleitflächenebene verstellbar ist. Weitere vorteilhafte Merkmale der erfindungsgemäßen Vorrichtung sind den Patentansprüchen, der nachfolgenden Beschreibung und den Zeichnungen zu entnehmen.

Im folgenden wird die Erfindung beispielsweise anhand der Zeichnungen näher erläutert. Fig. 1 zeigt eine Ansicht der Vorrichtung von unten und Fig. 2 die Vorrichtung im Schnitt nach der Linie 11-11 in Fig. 1, in Betriebsstellung auf reihenförmig verlegten Bauelementen. Fig. 3 zeigt in vergrößerter Darstellung einen Ausschnitt aus Fig. 2 und Fig. 4 eine Ansicht des hinteren Endes der Vorrichtung.

Die Vorrichtung gemäß Fig. 1 besteht im wesentlichen aus drei schienenförmigen Gleitflächen 1, 2 die in einer Gleitflächenebene 23 angeordnet sind. Die schienenförmigen Gleitflächen sind mit Stegen 3, 4 fest verbunden, wodurch eine starre Konstruktion erzielt ist. Zwischen den drei Gleitflächen verbleiben freie Flächen, durch die das Bindemittel eingefüllt -bzw. aufgetragen werden kartn und die somit den Auftragebereich 5 für das Bindemittel in Form zweier Bahnen bilden.

Fig. 2 zeigt eine Schar reihenförmig verlegter Bauelemente 6. Auf diesen soll mit der erfindungsgemäßen Vorrichtung eine Bindemittelschicht 7 aufgetragen werden, um dann z.B. eine weitere Schar Bauelemente verlegen zu können.

Die Vorrichtung weist an den beiden äußeren Gleitflächen 1, 2 je eine Wandplatte 8 auf. Zwischen den beiden Wandplatten 8 ist am hinteren Ende ein Lenkblech 9 angeordnet, das abgeknickt ist und mit der Knickkante zum vorderen Ende der Vorrichtung weist. Das Bindemittel 10 wird zwischen den beiden Wandplatten 8 in den Auftragsbereich 5 für das Bindemittel eingefüllt. Beim Verschieben der Vorrichtung in Richtung des Pfeiles 11 wird das Bindemittel 10 durch das Lenkblech 9 in gewünschter Stärke als Bindemittelschicht 7 auf die Bauelemente 6 aufgetragen.

Die Fig. 3 zeigt im Detail eine bevorzugte Ausführung der Konstruktion des hinteren Endes der erfindungsgemäßen Vorrichtung. Die schienenförmigen Gleitflächen in Form einer nach unten offenen U-förmigen Schienen (Bezugszeichen 1) sind mittels Laschen 12 mit dem winkelförmigen Steg 4 verbunden. Die untere Kante 13 des Steges 4 ist in einigem Abstand über der Gleitfläche 1 angeordnet und dieser Abstand bestimmt die maximale Stärke der Bindemittelschicht 7. Mittels einer Flügelschraube 14 ist eine Lenkblechlasche 15 in der Höhe verstellbar am Steg 4 befestigt. Über das Gelenk 16 ist die Lasche 15 mit dem Lenkblech 9 verbunden. Der Bereich des Gelenkes 16 bildet die Abstreifkante 17 des Lenkbleches 9. Durch Lösen der Flügelschraube 14 kann die Höhe der Abstreifkante 17 über der Gleitfläche 1 leicht eingestellt werden.

Das Lenkblech 9 schließt in seinem unteren Teil mit der Gleitfläche 1 einen spitzen Winkel ein. Dies bewirkt, daß das Bindemittel beim Verschieben der Vorrichtung in Richtung des Pfeiles 11 nach unten und zur Abstreifkante 17 gepreßt wird, wodurch das Bindemittel die notwendige Verdichtung erhält. An den beiden Wandplatten 8 ist das Lenkblech 9 über die bogenförmigen Schlitze 18 und die Flügelschraube 19 befestigt. Nach Lösen der Flügelschraube 19 kann die Neigung des Lenkbleches 9 eingestellt werden und damit der jeweiligen Bindemittelart angepaßt werden.

Das Lenkblech 9 ist im vorderen Bereich abgeknickt (Knick 20), so daß der obere Bereich des Lenkbleches 9 nach oben rückwärts weisend angeordnet ist. Dadurch wird das Einfüllen des Bindemittels erleichtert, wie in Fig. 2 ersichtlich ist.

Die Fig. 4 zeigt die Vorrichtung in Ansicht von hinten und ist nach den obenstehenden Erläuterungen von selbst verständlich. Die beiden Wandplatten 8 sind an der oberen Kante durch einen Steg 21 miteinander verbunden, wodurch einerseits die Konstruktion versteift wird und andererseits ein Griff für die Handhabung des Gerätes gebildet ist. Bei der Gleitfläche 2 ist durch Verlängern des äußeren U-Schenkels eine Anschlagfläche 22 gebildet. Diese Anschlagfläche dient zur Führung der Vorrichtung entlang der Oberkante der Reihe von Bauelementen 6.

In den Fig. 1 bis 4 ist die Erfindung nur in einem Ausführungsbeispiel dargestellt. Abänderungen konstruktiver Art lassen sich selbst verständlich leicht durchführen, ohne den Erfindungsgedanken zu verlassen. Die Zahl der Gleitflächen 1, 2 ist variabel und hängt von der Zahl der aufzutragenden Bindemittelbahnen ab. In der Praxis werden vor allem ein bis drei Bahnen verwendet, was der Anordnung von zwei bis vier schienenförmigen Gleitflächen entspricht. Die Breite der Bahnen ist frei wählbar.

Durch entsprechende Wahl der Höhe der Schienen 1, 2 ist die Mindeststärke der Fuge vorgegeben. Wenn in der Erfindungsbeschreibung ein Lenkblech 9 beschrieben wurde, so bedeutet dies nicht, daß es sich hiebei um ein Blech handeln muß, sondern der Ausdruck bedeutet allgemein eine Lenkfläche, durch die ein glattes Abziehen des Bindemittels in der gewünschten Höhe erzielt wird.

Die Anschlagfläche 22 kann auch durch z.B. aufgeschweißte Führungsflansche an einer der beiden äußeren Schienen 1 oder 2 gebildet sein.

Die Abstreifkante 17 ist in bevorzugter Weise gerade ausgeführt. Für besondere Anwendungsfälle kann eine andere Form der Abzeihkante Verwendung finden, z.B. geschweift oder gezahnt.

Beim Neigungswinkel des Lenkbleches 9 hat sich gezeigt, daß dieser umso größer sein soll, je größer das Bindemittel (Mörtel) ist, um einen größeren Anpreßdruck zu erzielen. Bei sogenanntem Leichtbaumörtel ist nur geringer Druck und daher ein geringerer Neigungswinkel notwendig.

## Patentansprüche

1. Vorrichtung zum Auftragen von Bindemitteln, wie Mörtel, auf reihenförmig verlegte Bauelemente, wobei die Vorrichtung ein oder mehrere Gleitflächen (1, 2), einen Auftragbereich (5) für das Bindemittel und eine quer zur Verschieberichtung (11) der Vorrichtung angeordnete Abziehkante (17) für das Bindemittel (10) aufweist, und der Auftragbereich (5) für das Bindemittel am hinteren Ende der Vorrichtung von einem Lenkblech (9) abgegrenzt ist, dadurch gekennzeichnet, daß das Lenkblech (9) spitzwinkelig zu der Gleitfläche (1, 2) oder zu der Gleitflächenebene (23) angeordnet ist und daß das Lenkblech (9) im vorderen Bereich abgeknickt (20) ist, mit der Knickkante zum vorderen Ende weist und nach oben rückwärts weisend angeordnet ist.

2. Vorrichtung nach Anspruch 1, dadurch gekennzeichnet, daß die Abziehkante (17) durch das hintere Ende des Lenkbleches (9) gebildet ist.

3. Vorrichtung nach einem der Ansprüche 1 oder 2, dadurch gekennzeichnet, daß das Lenkblech (9) in seiner Neigung zur Gleitflächenebene (23) verstellbar ist.

4. Vorrichtung nach einem der Ansprüche 1 bis 3, dadurch gekennzeichnet, daß die Höhe der Abstreifkante (17) über der Gleitflächenebene (23) einstellbar ist.

5. Vorrichtung nach einem der Ansprüche 1 bis 4, dadurch gekennzeichnet, daß die Gleitflächen (1, 2) durch in Verschieberichtung (11) der Vorrichtung angeordnete Schienen gebildet sind.

6. Vorrichtung nach Anspruch 5, dadurch gekennzeichnet, daß die Schienen durch nach unten offene U-Profile gebildet sind.

7. Vorrichtung nach einem der Ansprüche 1 bis 6, dadurch gekennzeichnet, daß die Vorrichtung seitlich zumindest eine Anschlagfläche (22) aufweist.

8. Vorrichtung nach Anspruch 7, dadurch gekennzeichnet, daß die Anschlagfläche (22) durch Verlängern des äußeren U-Schenkels der einen äußeren Schiene (2) gebildet ist.

9. Vorrichtung nach einem der Ansprüche 1 bis 8, dadurch gekennzeichnet, daß der Auftragbereich (5) für das Bindemittel (10) seitlich durch Wandplatten (8) abgeschlossen ist.

10. Vorrichtung nach einem der Ansprüche 1 bis 9, dadurch gekennzeichnet, daß in den Wandplatten (8) bogenförmige Schlitze (18) zur Verstellung der Neigung des Lenkbleches (9) vorgesehen sind.

11. Vorrichtung nach einem der Ansprüche 1 bis 10, dadurch gekennzeichnet, daß die Befestigung der Abstreifkante (17) mittels einer Lenkblechlasche (15) erfolgt, die mit dem Lenkblech (9) über ein Gelenk (16) verbunden ist.

## Claims

1. Means for applying binders, e.g. mortar, to building components laid in rows, the means comprising one or more sliding surfaces (1, 2), a region (5) for applying the binder and an edge (17) for stripping the binder (10) and disposed transversely to the direction of motion (11) of the means, and the binder application region (5) is separated at the rear end of the means by a guide plate (9), characterised in that the guide plate (9) is disposed at an acute angle to the sliding surface (1, 2) or to the plane (23) of the sliding surface, and the front region of the guide plate (9) is bent (20), the bent edge extends towards the front end, and the guide plate extends upwards and backwards.

2. Means according to claim 1, characterised in that the stripping edge (17) is formed by the rear end of the guide plate (9).

3. Means according to claim 1 or 2, characterised in that the inclination of the guide plate (9) to the plane (23) of the sliding surfaces is adjustable.

4. Means according to any of claims 1 to 3, characterised in that the height of the stripping edge (17) above the plane (23) of the sliding surface is adjustable.

5. Means according to any one of claims 1 to 4, characterised in that the sliding surfaces (1, 2) are rails disposed in the direction (11) in which the means moves.

6. Means according to claim 5, characterised in that the rails are downwardly open U-section members.

7. Means according to any of claims 1 to 6, characterised in that the means has at least one abutment surface (22) at the side.

8. Means according to claim 7, characterised in that the abutment surface (22) is formed by prolonging the outer U-limb of one outer rail (2).

9. Means according to any of claims 1 to 8, characterised in that the region (5) for applying the binder (10) is bounded at the side by wall plates (8).

10. Means according to any of claims 1 to 9, characterised in that the wall plates (9) are formed with arcuate slots (18) for adjusting the inclination of the guide plate (9).

11. Means according to any of claims 1 to 10, characterised in that the stripping edge (17) is secured by a cover plate (15) on the guide plate (9) and connected thereto by a joint (16).

## Revendications

1. Dispositif pour étendre des liants, comme du mortier, sur des éléments de construction placés en rangée, le dispositif présentant une ou plusieurs surfaces de glissement (1, 2), une zone d'application (5) du liant et un bord de raclage (17) agencé transversalement à la direction d'avance (11) du dispositif pour le liant (10), et la zone d'application (5) est délimitée, à l'extrémité arrière du dispositif, par une chicane (9), caractérisé en ce que la chicane (9) est agencée à angle aigu par rapport à la surface de glissement (1, 2) ou au plan de la surface de glissement (23) et en ce que la chicane (9) est pliée (20) à sa zone avant, le bord de pliage étant dirigé vers l'extrémité avant et agencé dirigé vers le haut et vers l'arrière.

2. Dispositif selon la revendication 1, caractérisé en ce que le bord de raclage (17) est formé de l'extrémité arrière de la chicane (9).

3. Dispositif selon l'une des revendications 1 ou 2, caractérisé en ce que l'inclinaison de la chicane (9) par rapport au plan de la surface de glissement (23) est réglable.

4. Dispositif selon l'une des revendications 1 à 3, caractérisé en ce que la hauteur du bord de raclage (17) sur le plan de la surface de glissement est réglable.

5. Dispositif selon l'une des revendications 1 à 4, caractérisé en ce que les surfaces de glissement (1, 2) sont formées par des rails agencés dans la direction d'avance (11) du dispositif.

6. Dispositif selon la revendication 5, caractérisé en ce que les rails sont formés de profilés en U ouverts vers le bas.

7. Dispositif selon l'une des revendications 1 à 6, caractérisé en ce que le dispositif présente latéralement au moins une surface de butée (22).

8. Dispositif selon la revendication 7, caractérisé en ce que la surface de butée (22) est formée par prolongement de la branche externe du U d'un rail externe (2).

9. Dispositif selon l'une des revendications 1 à 8, caractérisé en ce que la zone d'application (5) du liant (10) est fermée latéralement par des plaques de paroi (8).

10. Dispositif selon l'une des revendications 1 à 9, caractérisé en ce que dans les plaques de paroi (8) sont prévues des fentes arquées (18) pour le changement de l'inclinaison de la chicane (9).

11. Dispositif selon l'une des revendications 1 à 10, caractérisé en ce que la fixation du bord de raclage (17) se produit au moyen d'une attache (15) de la chicane, qui est reliée à la chicane (9) par une articulation (16).
